# EUROPÄISCHE PATENTSCHRIFT

(11) **EP 4 278 614 B1**
(45) Veröffentlichungstag und Bekanntmachung des Hinweises auf die Patenterteilung: **28.01.2026**
(21) Anmeldenummer: 22713542.3
(22) Anmeldetag: 23.02.2022
(51) Int. Cl.: H04R 1/02, B60R 11/02

(54) **MONTAGEANORDNUNG EINES LAUTSPRECHERS IN EINEM KRAFTFAHRZEUG**
INSTALLATION ASSEMBLY FOR A LOUDSPEAKER IN A MOTOR VEHICLE
ENSEMBLE D'INSTALLATION POUR UN HAUT-PARLEUR DANS UN VÉHICULE AUTOMOBILE

(30) Priorität: 15.03.2021 DE 102021202513
(43) Veröffentlichungstag der Anmeldung: 22.11.2023
(73) Patentinhaber: Brose Fahrzeugteile SE & Co. Kommanditgesellschaft, Bamberg, 96052 Bamberg (DE)
(72) Erfinder: BARTHELMANN, Philipp, 96176 Pfarrweisach (DE); KASUM, Mathias, 96123 Litzendorf (DE); KIRCHNER, Timo, 96049 Bamberg (DE); KROACK, Rainer, 96149 Breitengüßbach (DE); MÜLLER, Joachim, 97440 Werneck (DE); REITZ, Ulrich, 96279 Weidhausen (DE)
(74) Vertreter: FDST Patentanwälte
(86) Internationale Anmeldenummer: PCT/EP2022/054553
(87) Internationale Veröffentlichungsnummer: WO 2022/194507

(56) Entgegenhaltungen:
- DE-A1- 19 925 944
- DE-A1- 19 957 938
- DE-B4- 10 144 665
- DE-U1- 202005 014 602
- DE-U1- 202005 014 605

## Beschreibung

Die Erfindung betrifft eine Montageanordnung eines Lautsprechers in einem Kraftfahrzeug, beispielsweise in einer Fahrzeugtür. Insbesondere betrifft die Erfindung eine vorzugsweise bajonettverschlussartige Montageanordnung eines Lautsprechers an einem Trägerelement des Kraftfahrzeugs.

Aus der DE 101 44 665 B4 ist eine Fahrzeugtür mit einem Türinnenblech als Wandung bekannt, an der ein Lautsprecher befestigt ist. Die Wandung weist eine Aufnahmeöffnung auf, in welche der Lautsprecher eingesetzt und mittels Schrauben, Nieten oder dergleichen an der Wandung befestigt wird. In einem unteren Abschnitt des Lautsprechers und dort innerhalb dessen Lautsprecherkorbes sowie unterhalb einer dortigen Befestigungsachse ist ein Wasserablauf in einen Nassraum vorgesehen, der mittels der Wandung von einem Trockenraum der Fahrzeugtür abgetrennt ist.

Aus der DE 20 2005 014 605 U1 ist eine Fahrzeugtür mit einer dem Innenraum des Fahrzeugs zugewandten Wandung mit einer Aufnahmeöffnung für einen Lautsprecher bekannt. Im Bereich der Aufnahmeöffnung bzw. am Lautsprecher sind integrale Befestigungsmittel vorgesehen, die zusammen mit Aufnahmemitteln eine als Rast- oder Clip-Verbindung ausgeführte Steckverbindung, einen Bajonettverschluss oder eine Gewindeverbindung ausbilden.

Aus der DE 20 2005 014 602 U1 ist eine Fahrzeugtür mit innenseitiger Wandung und mit einem in einer Aufnahmeöffnung der Wandung angeordneten Lautsprecher mit integral angeformter Dichtfläche bekannt, die mit einem integral an die Wandung angeformten Dichtmittel in Anlage bringbar ist. Die Befestigung des Lautsprechers an der Wandung kann mittels eines Bajonettverschlusses erfolgen, beim dem der in die Aufnahmeöffnung eingesetzte Lautsprecher durch eine Verdrehbewegung mit entsprechenden Aufnahmemitteln arretiert wird.

Der Erfindung liegt die Aufgabe zugrunde, eine besonders geeignete Montageanordnung oder Montagevorrichtung für einen Lautsprecher eines Kraftfahrzeugs, insbesondere in einer Fahrzeugtür des Kraftfahrzeugs, anzugeben. Insbesondere soll der Lautsprecher möglichst einfach, vorzugsweise auch unter Vermeidung von Montagefehlern (Poke Yoke), sicher an einem Trägerelement (Grundträger), insbesondere als Wandung für den Lautsprecher bzw. dessen Lautersprecherkorb oder allgemein dessen Lautsprechergehäuse, montierbar sein, besonders bevorzugt ohne, dass zusätzliche Befestigungsmittel, wie beispielsweise Befestigungsschrauben, Nieten, ein Befestigungsring oder dergleichen erforderlich sind. Des Weiteren soll ein besonders geeignetes Türmodul mit einer solchen Montageanordnung angegeben werden.

Bezüglich der Montageanordnung wird die genannte Aufgabe mit den Merkmalen des Anspruchs 1 und hinsichtlich des Türmoduls mit den Merkmalen des Anspruchs 13 erfindungsgemäß gelöst. Vorteilhafte Ausgestaltungen und Weiterbildungen sind Gegenstand der abhängigen Ansprüche (Unteransprüche).

Die Montageanordnung bzw. Montagevorrichtung eines Lautsprechers oder für einen Lautsprecher eines Kraftfahrzeugs, insbesondere in einer Fahrzeugtür, weist ein Trägerelement mit einer von einem Öffnungsrand umgebenen Aufnahmeöffnung für den Lautsprecher auf. Das Trägerelement dient vorzugsweise als Grundträger und ist zweckmäßigerweise ein Bauteil oder ein integraler Bestandteil einer in einer Fahrzeugtür verbauten Trägerplatte (Türmodulträgerplatte) oder eines plattenartigen, beispielsweise als Kunststoffteil ausgeführten Türmodulträgers, welche bzw. welcher geeigneter Weise zur Trennung zwischen einem Nassraum und einem Trockenraum der Fahrzeugtür dient, oder ein mit einem Türinnenblech verbindbares Bauteil ist. Das Trägerelement kann auch als Schallwand für den Lautsprecher dienen, und die Aufnahmeöffnung kann auch eine Schallwandöffnung sein.

Unter "Montageanordnung oder -vorrichtung" wird auch eine Befestigungsstruktur zur Halterung eines Lautsprechers an einem Grundträger oder Türmodulträger (Aggregat- oder Komponententräger) einer Kraftfahrzeugtür, insbesondere eines Türmoduls oder für ein solches, verstanden.

Unter "Lautsprecher" wird hier und im Folgenden ein Schallwandler, insbesondere nach dem Tuchspulenprinzip (Tauchspulenlautsprecher), mit einer Membran und mit einer Antriebseinheit sowie mit Verbindungselementen verstanden. Insbesondere weist der Lautsprecher einen Lautsprecherkorb, eine Membran (Lautsprechermembran), eine Sicke (Gummi-Sicke), eine Zentrierspinne, eine Schwingspule und einen Permanentmagnet auf. Die Membran ist typischerweise mittels der Sicke an einen Flansch und über die Spinne an, beispielsweise konisch verlaufende, Wand- oder Korbstreben im Bereich des Korbbodens des Lautsprecherkorbs angebunden. Die Membran wird von der mittig angebrachten Schwingspule angetrieben, die im Magnetfeld des am Korbboden angeordneten Permanentmagneten schwingt, so dass die Membran in Bewegung versetzt und dabei von der Spinne geführt wird. Insbesondere ist der Lautsprecher ein Tiefmittel- oder Mitteltonlautsprecher mit einem Korbflanschdurchmesser von beispielsweise 12cm bis 15cm und mit einem Frequenzgang von insbesondere 40Hz bzw. 200Hz bis 2kHz.

Die trägerseitige Aufnahmeöffnung ist beispielsweise becherartig oder konisch, insbesondere mit einer eingezogenen oder tiefgezogenen Wandung, ausgeführt. Unter "trägerseitige Aufnahmeöffnung" wird hier und im Folgenden verstanden, das die Aufnahmeöffnung ein Bestandteil des Trägerelementes ist.

Die Montageanordnung bzw. Montagevorrichtung weist des Weiteren einen Lautsprecherkorb mit einem Flansch und mit Wand- oder Korbstreben zwischen dem Flansch und einem Korbboden auf. Die Korbstreben bilden eine in Umfangsrichtung des Lautsprecherkorbes vorzugsweise unterbrochene, also umfangsseitig nicht oder zumindest nicht vollständig geschlossene Korbwand. Bezogen auf einen bevorzugt kreisringförmigen Flansch und eine trägerseitig kreisförmige Aufnahmeöffnung sowie eine hierzu normale Achse können sich die Korbstreben ausgehend vom Flansch zum Korbboden in einem Neigungswinkel erstrecken, wobei der Korbboden zur als mechanische Anlage- oder Anschlussschnittstelle dienenden Rückseite des Flansches (Flanschrückseite) axial versetzt sein kann.

Vorzugsweise ist der Lautsprecherkorb etwa topfförmig geformt, wobei dessen Flansch eine sich axial erstreckende, zweckmäßigerweise umfangsseitig zumindest teilweise geschlossene, Flanschwand ausgebildet. Zwischen dieser und dem Korbboden oder in diesem ist eine Loch-Steg-Struktur mit sich in Umfangsrichtung erstreckenden, zweckmäßigerweise bogenförmigen bzw. langlochartigen, Durchgangsöffnungen vorgesehen, zwischen denen die Korb- oder Wandstreben gebildet sind.

Die Montageanordnung bzw. Montagevorrichtung weist ferner ein Dichtelement auf. Dieses dient zur Abdichtung des Lautsprechers bzw. dessen Lautsprecherkorbes gegenüber dem Trägerelement. Das Dichtelement ist im Bereich einer Anlage- oder Anschlussschnittstelle zwischen dem Lautsprecherkorb, insbesondere dessen Flansch, und dem Öffnungsrand der Aufnahmeöffnung vorgesehen. Zweckmäßigerweise ist das Dichtelement an den Lautsprecherkorb und dort an dessen Flansch stoffschlüssig angebunden. Das Dichtelement umgibt die Anlageschnittstelle geeigneter Weise vollständig bzw. vollumfänglich.

Im Zuge der Montage des Lautsprechers am Trägerelement durchgreift der Korbboden des Lautsprecherkorbes die trägerseitige Aufnahmeöffnung derart, dass der korbseitige Flansch flanschrückseitig am Öffnungsrand der Aufnahmeöffnung unter Zwischenlage des Dichtelementes anliegt. Mit anderen Worten ist die Montageanordnung derart gestaltet, dass sich im Zuge der Montage des Lautsprechers am Trägerelement der korbseitige Flansch mit dessen dem Korbboden des Lautsprecherkorbes zugewandten Flanschseite (Flanschrückseite) unter Zwischenlage des Dichtelementes an den Öffnungsrand der trägerseitigen Ausnehmung anlegt. Unter "korbseitiger Flansch" wird hier und im Folgenden verstanden, das der Flansch ein Bestandteil des Lautsprecherkorbes ist.

Im Falle eines Trägerelements, welches in einer Fahrzeugtür einen dem Fahrzeuginnern zugewandten Trockenraum von einem Nassraum (zur Türaußenhaut hin) trennt, befinden sich der Korbboden und die Wand- oder Korbstreben des Lautsprecherkorbes im Nassraum, während sich der Flansch des Lautsprechers im Trockenraum befindet und die Membran des Lautsprechers vorderseitig dem Fahrzeuginnenraum zugewandt ist.

Der Lautsprecherkorb weist eine Anzahl an, insbesondere an den Wandstreben angeordneten, Fügeelementen auf. Diese korrespondieren mit trägerseitigen Fügekonturen, insbesondere mit in die Aufnahmeöffnung ragenden bzw. radial einwärts gerichteten oder in Radialrichtung orientierten Laschen (Radiallaschen), Stegen oder Rippen, zur Herstellung eines Bajonettverschlusses als kombinierte Steck-Dreh-Verbindung. Die Montageanordnung ermöglicht somit eine besonders einfache und zuverlässige Anbindung des Lautsprechers bzw. dessen Korbes an das Trägerelement ohne zusätzliche Befestigungsmittel, wie beispielsweise Schrauben, Nieten, Rast- oder Clips-Elemente oder einen Befestigungsring. Unter "trägerseitige Fügekontur" wird hier und im Folgenden verstanden, das die Fügekontur ein Bestandteil des Trägerelementes ist.

Unter "Bajonettverschluss" wird hier und im Folgenden eine Fügverbindung des Lautsprechers bzw. dessen Lautsprecherkorbes oder Lautsprechergehäuses mit dem Trägerelement durch eine kombinierte Steck- und Dreh-Bewegung verstanden, wobei zunächst im Zuge des Steckvorgangs eine Bewegung entlang einer zur Schnittstellenebene normalen (Dreh-)Achse und anschließend die Drehbewegung um diese Achse erfolgt, beispielsweise nach Art eines Drehverschlusses. Die Schnittstellenebene ist die Ebene der Anlageschnittstelle zwischen der trägerseitigen Aufnahmeöffnung und dem korbseitigen Flansch.

Gemäß einer zweckmäßigen Weiterbildung der Fügeverbindung zwischen dem Lautsprecher bzw. dessen Lautsprecherkorb und dem Trägerelement an der Anlageschnittstelle des Bajonettverschlusses weist das korbseitige Fügeelement klauenartige Haken- oder Verschlussstrukturen als integrale Befestigungsmittel des Lautsprecherkorbes auf, die im Zuge der Herstellung des Bajonettverschlusses die korrespondierenden, trägerseitigen Fügekonturen als integrale Befestigungsmittel des Trägerelementes im Bereich der Anlageschnittstelle übergreifen. Mit anderen Worten hinter- oder untergreift die jeweilige trägerseitige Fügekontur, die vorzugsweise als eine Radiallasche an den Öffnungsrand der trägerseitigen Ausnehmung angeformt ist, im Zuge der Drehbewegung des Lautsprecherkorbes gegenüber dem Trägerelement das zugeordnete korbseitige Fügeelement. Dieses ist zweckmäßigerweise ein Verschlusshaken, der an den Lautsprecherkorb und dort vorzugsweise an die entsprechende Korb- oder Wandstrebe angeformt ist. Unter "korbseitiges Fügeelement" wird hier und im Folgenden verstanden, dass das Fügeelement ein Bestandteil des Lautsprecherkorbes ist.

**In** vorteilhafter Ausgestaltung ist zwischen zumindest einer der korbseitigen Fügeelemente und der korrespondierenden trägerseitigen Fügekontur eine Rastverbindung ausgebildet, wenn der Bajonettverschluss zwischen dem Lautsprecherkorb und dem Trägerelement hergestellt ist bzw. wird. Geeigneter Weise weist zumindest eines der korbseitigen Fügeelemente eine Rastkontur, und die trägerseitige Fügekontur weist ein korrespondierendes Rastelement auf, welches im Zuge der Herstellung des Bajonettverschlusses zwischen dem Lautsprecherkorb und dem Trägerelement in die korbseitige Rastkontur, besonders bevorzugt über eine in die korbseitige Rastkontur mündende Einlauframpe, eingreift.

Entsprechend einer besonders vorteilhaften Weiterbildung sind zwischen den trägerseitigen Fügekonturen kreisbogenförmige Ausschnitte und/oder mindestens eine Axiallasche am korbseitigen Flansch vorgesehen. Die trägerseitigen Ausschnitte sind zur Aufnahme der korbseitigen Fügeelemente während einer Steckbewegung im Zuge der Herstellung des Bajonettverschlusses zwischen dem Lautsprecherkorb und dem Trägerelement vorgesehen. Dabei stellen die trägerseitigen Ausschnitte unterschiedliche Kreisbogenlängen bereit, beispielsweise auch durch weitere Radialstreben in den Ausschnitten, so dass für die Herstellung des Bajonettverschlusses während der Steckbewegung lediglich eine einzige mögliche Einsetzposition des Lautsprecherkorbes in die trägerseitige Ausnehmung gegeben ist. Zusätzlich oder alternativ können die korbseitigen Axiallaschen eine falsche oder ungewollte Steckposition des Lautsprechers bzw. dessen Korbes verhindern. Hierdurch sind Montagefehler, insbesondere nach dem Poka-Yoke-Prinzip zur direkten Fehleraufdeckung, zuverlässig vermieden.

In zweckmäßiger Ausgestaltung ist das Dichtelement mit einer weichen Dichtkomponente und mit einer hierzu vergleichsweise harten oder starren Dichtkomponente als 2K-Dichtung oder 2K-Dichtring (Zweikomponentendichtung bzw. -dichtring) ausgeführt. Geeigneter Weise weist das Dichtelement zwei konzentrische Dichtlippen auf, wobei eine der Dichtlippen, insbesondere eine radial äußere Dichtlippe, der anderen Dichtlippe axial übersteht. Die radial innere dieser Dichtlippen, die zweckmäßigerweise als vergleichsweise harte oder starre Dichtkomponente ausgeführt ist, dient vorteilhafterweise als radiales Dichtelement (Radialdichtung) und insbesondere als Zentrierelement bei der (Steck-)Montage des Lautsprechers bzw. dessen Korbes in die Aufnahmeöffnung des Trägerelementes im Bereich der Anschluss- oder Anlageschnittstelle. Die radial innere Dichtlippe übernimmt somit vorzugsweise eine Doppelfunktion. Die radial äußere, axial überstehende Dichtlippe, die zweckmäßigerweise als vergleichsweise weiche Dichtkomponente ausgeführt ist, dient insbesondere als axiales Dichtelement (Axialdichtung) zur zuverlässigen Abdichtung des Lautsprechers gegen das Trägerelement.

Ein weiterer Aspekt der Montageanordnung bzw. Montagevorrichtung sieht vor, dass am Flansch des Lautsprecherkorbs auf der dem Öffnungsrand der Aufnahmeöffnung zugewandten Flanschseite (Flanschrückseite) eine in Umfangsrichtung des korbseitigen Flansches verlaufende, insbesondere kreisbogenförmige, Rampe (Startrampe) vorgesehen ist. Diese Rampe erstreckt sich geeigneter Weise lediglich über einen begrenzten Kreisbogen oder Kreisbogenabschnitt, insbesondere mit einem Mittelpunktwinkel der Radien des Kreisbogens zwischen 10° und 30°, vorzugsweise zwischen 15° und 20°.

Geeigneter Weise sind mehrere, vorzugsweise drei, Rampen am korbseitigen Flansch vorgesehen. Die jeweilige Rampe dient zur Erzeugung einer Anpresskraft auf das Dichtelement, insbesondere während der Drehbewegung im Zuge der Herstellung des Bajonettverschlusses zwischen dem Lautsprecher bzw. dessen Lautsprecherkorb und dem Trägerelement. Die jeweilige Rampe ist geeigneter Weise einem zugeordneten korbseitigen Fügeelement derart vorgeordnet, dass im Zuge der Herstellung des Bajonettverschlusses während der Steckmontage des Lautsprechers bzw. dessen Korbes sich die trägerseitige Fügekontur bzw. Radiallasche im gleichen Radiusbereich befindet wie die korbseitige Rampe. Besonders zweckmäßig ist die jeweilige Rampe im Bereich der Anlageschnittstelle zwischen der trägerseitigen Aufnahmeöffnung und dem Dichtelement vorgesehen. Mit anderen Worten befindet sich die jeweilige Rampe zweckmäßigerweise radial einwärts des Dichtelementes, ist von diesem also umgeben und am korbseitigen Flansch an dessen der mechanischen Anlageschnittstelle zugewandten Flanschrückseite angeordnet. Hierdurch ist erreicht, dass die Funktion der Rampe sicher erfüllt und gleichzeitig auch die Abdichtfunktion des Dichtelementes zuverlässig gegeben ist.

Die jeweilige Rampe ermöglicht, insbesondere in Verbindung mit dem Bajonettverschluss während der Drehbewegung des Lautsprecherkorbes gegenüber dem Trägerelement, im Bereich der mechanischen Anlageschnittstelle zunächst - quasi als Starthilfe - einen verringerten Dichtungsdruck bei Montagebeginn und im Zuge der weiteren Drehbewegung während des Fügevorgangs die Erzeugung des gewünschten oder bestimmungsgemäßen Anpressdrucks auf das Dichtelement. Relativ zur Drehbewegung des Lautsprechers bzw. dessen Lautsprecherkorbes läuft mit zunehmender Drehbewegung die trägerseitige Fügekontur in Form vorzugsweise der Radial- oder Fügelasche die axial ansteigende (Einführ- oder Einlauf- )Rampe(n) entlang, um im Zuge der Fügeverbindung bis zur Herstellung des Bajonettverschlusses, insbesondere inklusive einer Verriegelung oder Arretierung mittels der Rastverbindung, den gewünschten bzw. den bestimmungsgemäßen Anpressdruck auf das Dichtelement zu erzeugen.

Mit anderen Worten ist die jeweilige Rampe dem korbseitigen Fügeelement in Umfangsrichtung des korbseitigen Flansches derart vorgelagert, dass im Zuge der Drehbewegung des Lautsprecherkorbes gegenüber dem oder relativ zum Trägerelement im Bereich der mechanischen Anlageschnittstelle zunächst ein verringerter Dichtungsdruck und im Zuge der weiteren der Drehbewegung des Lautsprecherkorbes während des Fügevorgangs ein zunehmender Anpressdruck auf das Dichtelement erzeugt ist bzw. wird. Vorzugsweise ist bzw. wird mit zunehmender Drehbewegung des Lautsprecherkorbes der Öffnungsrand der trägerseitigen Aufnahmeöffnung, insbesondere im Bereich der trägerseitigen Fügekontur, an der jeweiligen Rampe entlanggeführt, wobei die trägerseitige Fügekontur in Form vorzugsweise der Radial- oder Fügelasche im Zuge der Fügeverbindung zur Herstellung des Bajonettverschlusses das korbseitige Fügeelement unter Erzeugung des gewünschten oder bestimmungsgemäßen Anpressdrucks auf das Dichtelement hinter- oder untergreift.

Ein anderer Aspekt der Montageanordnung bzw. Montagevorrichtung sieht vor, dass an einem bestimmten Ort der Anlageschnittstelle, vorzugsweise an einem tiefsten Punkt der Anlageschnittstelle, zwischen dem Lautsprecherkorb und dem Öffnungsrand der trägerseitigen Aufnahmeöffnung ein, insbesondere wannenloser, Wasserablauf vorgesehen ist. Besonders geeignet ist eine Kombination dieses Aspektes mit dem Bajonettverschluss als bevorzugte Fügeverbindung zwischen dem Lautsprecher bzw. dessen Lautsprecherkorb und dem Trägerelement der Montageanordnung oder -vorrichtung.

Eine besonders geeignete Weiterbildung sieht vor, dass der korbseitige Flansch eine Aufnahme oder Fügeöffnung mit darin eingesetztem Anschlussstecker oder Steckkontakt zur Aufnahme eines Gegensteckers für den Lautsprecher, insbesondere zur Bestromung der Lausprecherspule, aufweist. Das Trägerelement weist eine Sperrkontur mit einer an den Anschlussstecker bzw. an den (kabelseitigen) Gegenstecker angepassten Ausnehmung auf, wobei der korbseitige Steckkontakt bzw. Anschlussstecker mit der trägerseitigen Ausnehmung nur in einer Soll-Endlage des Lautsprecherkorbes am Öffnungsrand der trägerseitigen Aufnahmeöffnung fluchtet. Dies dient als technische Vorkehrung für eine Steckkontaktierung des externen (kabelseitigen) Anschluss- oder Gegensteckers, indem dieser nur dann mit dem korbseitigen Anschlussstecker steckkontaktiert werden kann, wenn der Lautsprecher in der vorgesehenen Position und Lage am Trägerelement montiert worden ist. Dadurch sind Montagefehler zuverlässig auffindbar bzw. erkennbar und vermeidbar. Besonders geeignet ist eine Kombination dieser Aspekte oder des jeweiligen Aspektes mit dem Bajonettverschluss als bevorzugte Fügeverbindung zwischen dem Lautsprecher bzw. dessen Lautsprecherkorb und dem Trägerelement der Montageanordnung oder -vorrichtung.

Die Montageanordnung eignet sich besonders in Verbindung mit einem Türmodul eines Kraftfahrzeuges. Dabei ist das beispielsweise aus Kunststoff oder einem Faserverbundstoff bestehende Trägerelement ein Bauteil oder ein integraler Bestandteil einer Türmodulträgerplatte oder eines Türinnenblechs. Die Türmodulträgerplatte dient als Aggregate- oder Komponententräger für den Lautsprecher sowie für weitere Komponenten, insbesondere für ein Türschloss und für einen Fensterheber oder Komponenten hiervon. Die Türmodulträgerplatte, an der das Trägerelement befestigt oder deren integraler Bestandteil es ist, dient insbesondere auch zur Trennung eines Trockenraums zwischen der Türmodulträgerplatte oder dem Türinnenblech und einer Türinnenverkleidung von einem Nassraum zwischen Türmodulträgerplatte oder dem Türinnenblech und einer Türaußenhaut (Türaußenblech).

Der in der trägerseitigen Aufnahmeöffnung montierte Lautsprecher, der vorzugsweise ein Mittel- oder Tiefmittelton-Lautsprecher nach dem Tauchspulenprinzip ist, ragt mit dem Korbboden dessen Lautsprecherkorbes in den Nassraum hinein, während sich die Lautsprechermembran im Trockenraum befindet und dem Fahrzeuginnenraum zugewandt ist.

Die Montageanordnung weist zur Vermeidung von sich im Nassraum am Lautsprecher ansammelndem Wasser einen geeigneten Wasserablauf unter Vermeidung einer Wannenbildung auf, in welcher sich Wasser sammeln könnte. Hierzu ist an einem im Einbauzustand des Lautsprechers tiefsten Punkt oder an einer - bezogen auf ein Fahrzeugkoordinatensystem in z-Richtung des Kraftfahrzeugs - vertikal möglichst weit unten vorgesehenen Stelle oder Position ein Kreissegment der Anlageschnittstelle in Radialrichtung reduziert ausgeführt. Mit anderen Worten ist das Kreissegment am Öffnungsrand der trägerseitigen Aufnahmeöffnung ausgespart. Diese trägerseitige Aussparung fluchtet mit einer korbseitigen Ausnehmung oder langlochartigen Korböffnung, welche sich ebenfalls über ein Kreissegment und geeigneter Weise zumindest geringfügig radial in die Anlageschnittstelle hinein erstreckt.

In diesem Bereich des Kreissegments ist die radiale Breite der Anlageschnittstelle vorzugsweise kleiner als die radiale Breite der sich in Umfangsrichtung außerhalb dieses Bereichs erstreckenden Anlageschnittstelle. Insbesondere ist der trägerseitige Dichtungsflansch zum korb- bzw. flanschseitige Dichtungsbereich asymmetrisch. Mit anderen Worten sind die Kreisringflächen des trägerseitigen Dichtungsflansches oder -bereiches und der korb- bzw. flanschseitige Dichtungsbereich gegeneinander verschoben. Dadurch ist eine ovale Form des Dichtelementes bzw. der Dichtung zwischen dem Lautsprecherkorb und der trägerseitigen Aufnahmeöffnung bzw. deren Öffnungsrandes vermieden.

Am Außenumfang der mechanischen Anlageschnittstelle der Montageanordnung ist korbseitig, also am Flansch des Lautsprecherkorbes, eine umfangsseitig vorzugsweise vollständig, zumindest aber teilweise, geschlossene axiale Wandung oder ein sich in Axialrichtung erstreckender Anlagekragen für das Dichtelement vorgesehen. An dieser bzw. an diesem liegt das Dichtelement, vorzugsweise mit der radial äußeren Dichtlippe, an. Die radial innere Umfangsseite oder Ringfläche des Dichtelementes, insbesondere deren radial innere Dichtlippe, fluchtet geeigneter Weise mit der trägerseitigen Aussparung und mit der korbseitigen Ausnehmung. Mit anderen Worten geht ein radial innerer kreissegmentartiger Umfangsbereich des am korbseitigen Flansch angeordneten Dichtelementes im Bereich der korbseitigen Ausnehmung (Korböffnung), vorzugsweise möglichst übergangs-, stufen- bzw. kantenlos und/oder flächig, in die trägerseitige Aussparung über.

Die mit der Erfindung erzielten Vorteile bestehen insbesondere darin, dass die Anlageschnittstelle (Lautsprecherschnittstelle) zwischen dem Lausprecherkorb und dem Öffnungsrand der trägerseitigen Aufnahmeöffnung in Verbindung mit dem Lautsprecher eine höhere Anbindungssteifigkeit gegenüber den allgemein üblichen Anbindungssteifigkeiten darstellt. Zudem ist der Lautsprecherkorb hinsichtlich akustischer Ventilation zu einer symmetrischen Belastung hin optimiert bzw. optimierbar. Des Weiteren wird durch die möglichst symmetrische Öffnungsflächen des Lautsprecherkorbes ein symmetrischer Strömungswiderstand auf die Lautsprechermembran erzeugt, wodurch ein "Taumeln" der Membran reduziert wird. Ferner werden durch eine Kanten- und Flächenreduzierung im Hauptströmungsbereich der Lautsprechermembran unerwünschte Ventilationsgeräusche vermieden und Strömungsverluste reduziert. Hinsichtlich der trägerseitigen Schnittstelle (Grundträgerschnittstelle) wird eine vergleichsweise steife Lautsprecheranbindung erzielt, was wiederum die Klangqualität erhöht und die Impulstreue des Lautsprechersystems verbessert.

Nachfolgend werden Ausführungsbeispiele der Erfindung anhand einer Zeichnung näher erläutert. Darin zeigen:
- Fig. 1: ausschnittsweise eine Montageanordnung eines Lautsprechers an einem Trägerelement eines Türmoduls einer Fahrzeugtür eines Kraftfahrzeugs mit Blick auf eine Nassraumseite,
- Fig. 2: ausschnittsweise die Montageanordnung gemäß Fig. 1 mit Blick auf eine Trockenraumseite des Türmoduls,
- Fig. 3: die Montageordnung des Lautsprechers am Trägerelement in einer Explosionsdarstellung,
- Fig. 4: eine perspektivische Darstellung eines Lautsprecherkorbes des Lautsprechers mit Blick in den Lautsprecherkorb,
- Fig. 5: eine weitere perspektivische Darstellung des Lautsprecherkorbes mit Blick auf die Flanschrückseite eines Flansches des Lautsprecherkorbs ohne Dichtelement,
- Fig. 6: einen vergrößerten Ausschnitt aus Fig. 5 im Bereich eines Fügeelementes des Lautsprecherkorbes mit an dessen Flansch rückseitig befestigtem Dichtelement und mit Blick in eine Einlauframpe des korbseitigen Fügeelements in einer gegenüber Fig. 5 anderen perspektivischen Ansicht,
- Fig. 7: in einer perspektivischer Rückseitenansicht das Trägerelement mit Fügekonturen in Form von Radiallaschen mit angeformten Rastzapfen,
- Fig. 8: das Trägerelement in einer perspektivischen Vorderansicht,
- Fig. 9: in einer Explosionsdarstellung einen Montagezustand bei Beginn einer Steckbewegung des Lautsprechers entlang einer (zentralen) Steck- und Dreh-Achse in eine trägerseitige Aufnahmeöffnung,
- Fig. 10: in perspektivischer Ansicht auf die Unterseite (Nassraumseite) die Montageanordnung des Lautsprechers an dem Trägerelement bei hergestelltem Bajonettverschluss,
- Fig. 11: in perspektivischer Ansicht auf die Vorderseite (Trockenraumseite) die Montageanordnung gemäß Fig. 10, und
- Fig. 12: die Montageanordnung in einer Schnittdarstellung.
Einander entsprechende Teile und Größen sind in allen Figuren mit den gleichen Bezugszeichen versehen.

Nachfolgend sind Angaben hinsichtlich der Raumrichtungen auch insbesondere in einem Koordinatensystem des Kraftfahrzeugs (Fahrzeugkoordinatensystem) angegeben. Die Abszissenachse (X-Achse, X-Richtung) ist hierbei entlang der Fahrzeuglängsrichtung (Fahrrichtung) und die Ordinatenachse (Y-Achse, Y-Richtung) entlang der Fahrzeugquerrichtung sowie die Applikatenachse (Z-Achse, Z-Richtung) entlang der Fahrzeughöhe orientiert.

Die Figuren 1 und 2 zeigen im Ausschnitt ein Türmodul 1 einer Fahrzeugtür eines Kraftfahrzeugs mit Blick auf eine Nassraumseite bzw. auf eine Trockenraumseite. Das Türmodul 1 umfasst ein Trägerelement 2, das beispielsweise aus Kunststoff oder aus einem Faserverbundstoff besteht. Das Trägerelement 2, das ein separates Bauteil sein kann, ist im Ausführungsbeispiel ein integraler Bestandteil einer Türmodulträgerplatte oder eines Türinnenblechs 3, die bzw. das als Aggregate- oder Komponententräger für einen Lautsprecher 4 sowie für weitere Komponenten, insbesondere für Komponenten eines Fensterhebers, vorgesehen und eingerichtet ist. Ansatzweise erkennbare Komponenten eines Fensterhebers sind eine Führungsschiene 5 mit daran schiebebeweglich geführtem Schienengleiter bzw. Mitnehmer 6 für eine (nicht dargestellte) Fensterscheibe. Der Schienengleiter 6 ist mit einem über mindestens eine schienenseitige Seilrolle 7 geführten Zugseil 8 verbunden, das mit einem (nicht sichtbaren) elektromotorischen Seilantrieb gekoppelt ist. Die Türmodulträgerplatte 3 dient auch zur Trennung des Trockenraums (Fig. 2) zwischen der Türmodulträgerplatte 3 einerseits und einer (nicht gezeigten) Türinnenverkleidung vom Nassraum (Fig. 1) zwischen der Türmodulträgerplatte 3 und einer (nicht gezeigten) Türaußenhaut andererseits.

Wie in Fig. 2 erkennbar ist, sitzt der Lautsprecher 4 in einer nachfolgend als trägerseitige Aufnahmeöffnung 9 bezeichneten Lautsprecheröffnung des Trägerelements 2. Der Lautsprecher 4, der hier ohne und in Fig. 3 mit (Lautsprecher-)Membran dargestellt ist, weist einen Lautsprecherkorb 10 und einen Anschlussstecker 11 auf, der mit einem Gegenstecker 11a an einem Anschlusskabel 12 zum Betreiben bzw. zur Bestromung des Lautsprechers 4 verbunden ist bzw. im Zuge der Montage steckkontaktiert wird.

Fig. 3 zeigt in einer Explosionsdarstellung die Montageanordnung des Lautsprechers 4 und des Trägerelements 2 sowie eines ringförmigen Dichtelements (Dichtrings) 13. Nachfolgend sind Richtungsangaben, wie eine Axialrichtung A und eine Radialrichtung R, auf die Ebene einer mechanischen Anschluss- oder Anlageschnittstelle 14 zwischen einem Flansch 15 des Lautsprecherkorbes 10 und dem Öffnungsrand 16 der trägerseitigen Aufnahmeöffnung 9 bezogen. Normal (senkrecht) zur Ebene der Anschlussschnittstelle 14 verläuft die hier zur besseren Übersicht nur ansatzweise dargestellt zentrale Achse Z der Montageanordnung aus dem Lautsprecher 4 und dem Trägerelement 2. Bezogen auf das Fahrzeugkoordinatensystem verläuft die zentrale Achse Z in Y-Richtung des Kraftfahrzeugs, also in Fahrzeugquerrichtung.

Das Dichtelement 13 ist auf der dem trockenraumseitigen Öffnungsrand 16 der trägerseitigen Aufnahmeöffnung 9 zugewandten Flanschrückseite 15b (Fig. 5) des nachfolgend auch als korbseitigen Flansch bezeichneten Korbflansches 15 des Lautsprecherkorbes 10, vorzugsweise stoffschlüssig, an diesem befestigt. Der Flansch 15 weist eine sich in Axialrichtung A erstreckende, vorzugsweise in Umfangsrichtung des Flansches 15 bzw. des Lautsprecherkorbes 10 zumindest teilweise geschlossene, Flanschwand 15a auf. Deren zu einem Korbboden 17 des Lautsprecherkorbes 10 hin gerichtete, ringförmige Wandkante oder Ringfläche bildet die dem Öffnungsrand 16 der trägerseitigen Aufnahmeöffnung 9 zugewandte Flanschrückseite 15b des Korbflansches 15.

Der in der trägerseitigen Aufnahmeöffnung 9 zu montierende oder darin montierte Lautsprecher 4 ist ein Mittel- oder Tiefmittelton-Lautsprecher nach dem Tauchspulenprinzip, dessen Korbboden 17 mit einem daran montierten Permanentmagnet 18 in den Nassraum hineinragt, während sich eine Lautsprechermembran 19 im Trockenraum befindet und (in Y-Richtung) dem Fahrzeuginnenraum zugewandt ist. Der Durchmesser des korbseitigen Flansches 15 beträgt beispielsweise etwa 12cm bis 15cm und der Frequenzgang des Lautsprechers 4 liegt insbesondere im Bereich zwischen etwa 40Hz bzw. 200Hz und 2kHz.

Das Trägerelement 2 ist im Bereich der trägerseitige Aufnahme- und/oder Schallwandöffnung 9 becherartig mit einer sich in den Nassraum konisch aufweitenden Wandung 20 ausgeführt. An der Wandung 20 ist ein Formteil 21 mit einer sich in Axialrichtung A und in Umfangs- oder Tangentialrichtung erstreckenden Steckeraufnahme oder Steckerdurchführung 22 für den kabelseitigen Gegenstecker 11a vorgesehen. Die bestimmungsgemäße Montage des Lautsprechers 4 setzt voraus, dass der in eine nicht näher bezeichnete Aufnahme des Flansches 15 bzw. dessen Flanschwand 15a - in Radialrichtung R - eingesetzte Anschlussstecker 11 mit der trägerseitigen Steckeraufnahme 22 fluchtet.

Nach dem Poka-Yoke-Prinzip ist somit nur dann eine Steckkontaktierung des kabelseitigen Gegensteckers 11a mit dem korb- oder lautsprecherseitigen Anschlussstecker 11 ermöglicht, wenn der Lautsprecher 4 in der trägerseitigen Aufnahmeöffnung 9 in einer bestimmungsgemäßen Soll-Position oder Soll-Lage (Soll-Endlage) einsitzt. Die trägerseitige Steckeraufnahme bzw. -durchführung 22 als an den Anschlussstecker 11 bzw. an den Gegenstecker 11a angepasste Ausnehmung bildet somit quasi eine Sperrkontur derart, dass der korbseitige Anschlussstecker oder Steckkontakt 11 mit der trägerseitigen Ausnehmung 22 nur in der Soll-Position oder Soll-Endlage des Lautsprecherkorbes 10 in der trägerseitigen Aufnahmeöffnung 9 fluchtet.

Der sich in der Montageanordnung in den Trockenraum öffnende Lautsprecherkorb 10 weist eine Anzahl an Korb- oder Wandstreben oder -stegen 23 auf, die sich vom Korbboden 17 zum Flansch 15 hin erstrecken. Bezogen auf den bevorzugt kreisringförmigen Flansch 15 und die trägerseitig kreisförmige Aufnahmeöffnung 9 sowie auf die hierzu normale Achse Z erstrecken sich die Korbstreben (Wand- oder Korbstege) 23 etwa sternförmig, sind also in Radialrichtung R orientiert. Auch können die Korbstreben oder -stege 23 ausgehend vom Korbboden 17 in Richtung des korbseitigen Flansches 15 in einem Neigungswinkel verlaufen. Der Korbboden 17 und der Flansch 15 können axial zueinander versetzt sein.

Die Korbstreben 23 sind zwischen langlochartigen Korb- oder Durchgangsöffnungen 24 gebildet, die sich bogenförmig in Umfangsrichtung des Lautsprecherkorbes 10 erstrecken. Diese Loch-Streben-Struktur aus den Korböffnungen 24 und den Korbstreben 23 kann im Korbboden 17 oder zwischen diesem und dem Korbflansch 15 angeordnet sein.

An zumindest einige der Korbstreben 23 ist jeweils ein Fügeelement 25 angeformt. Diese korbseitigen Fügeelemente 25 korrespondieren mit trägerseitigen Fügekonturen 26 zur Herstellung eines Bajonettverschlusses. Die korbseitigen Fügeelemente 25 weisen eine klauenartige Hakenstruktur auf bzw. sind als Klauen oder Verschlusshaken oder -klauen wirksam. Die trägerseitigen Fügekonturen 26 sind als Radiallaschen ausgebildet, die an das Trägerelement 2 im Bereich des Öffnungsrandes 16 der trägerseitigen Aufnahmeöffnung 9 angeformt sind und sich in Radialrichtung R in die Aufnahmeöffnung 9 hinein erstrecken.

Im Zuge der Montage des Lautsprechers 4 am Trägerelement 2 durchgreift der Lautsprecherkorb 10 die trägerseitige Aufnahmeöffnung 9, so dass der korbseitige Flansch 15 rückseitig am Öffnungsrand 16 der Aufnahmeöffnung 9 unter Zwischenlage des Dichtelementes 13 anliegt. Das Dichtelement 13, das zur Abdichtung des Lautsprechers 4 bzw. dessen Korbes 10 gegenüber dem Trägerelement 2 dient, deckt die Anlageschnittstelle 14 vorzugsweise vollumfänglich ab.

Wie nachfolgend anhand der Figuren 9 bis 12 weiter erläutert wird, und insbesondere anhand der Fig. 9 vergleichsweise deutlich veranschaulicht ist, wird der Bajonettverschluss als Fügverbindung des Lautsprechers 4 bzw. dessen Korbes (Lautsprecherkorbes) 10 mit dem Trägerelement 2 dadurch hergestellt, dass zunächst ein Steckvorgang in Axialrichtung A entlang der zur Schnittstellenebene normalen (Dreh-)Achse Z und anschließend eine Drehbewegung um diese Achse Z erfolgt, im Ausführungsbeispiel entgegen dem Uhrzeigersinn. Die Schnittstellenebene ist die Ebene der Anschlussschnittstelle 14 zwischen der trägerseitigen Aufnahmeöffnung 9 und dem korbseitigen Flansch 15.

Im Zuge der Herstellung des Bajonettverschlusses und hierbei während der Drehbewegung des Lautsprechers 4 bzw. dessen Lautsprecherkorbes 10 gegenüber dem Trägerelement 2 übergreift das korbseitigen Fügeelement 25 die trägerseitigen Fügekonturen 26 im Bereich der mechanischen Anlage- oder Anschlussschnittstelle 14 der Montageanordnung. Hierbei hinter- oder untergreift die jeweilige trägerseitige Fügekontur 26 während der Drehbewegung des Lautsprecherkorbes 4 gegenüber dem Trägerelement 2 das zugeordnete korbseitige Fügeelement 25.

Die Figuren 4 bis 6 zeigen den Lautsprecherkorb 10 mit Blick in diesen bzw. mit Blick auf die der Anlageschnittstelle 14 zugewandte Flanschrückseite 15b des Flansches 15 mit dem dort anzuordnenden (Fig. 5) bzw. vorzugsweise stoffschlüssig befestigten Dichtelement 13.

Wie in Fig. 4 und insbesondere in Fig. 6 vergleichsweise deutlich ersichtlich ist, weisen die korbseitigen Fügeelemente 25 eine sickenartige Rastmulde oder Rastkontur 27 auf, in welche eine nutartige Einlauframpe 28 einmündet. Diese Rastkonturen 27, die mit (zapfenartigen) Rastelementen 29 (Fig. 8) an den trägerseitigen Fügekonturen (Radiallaschen) 26 zusammenwirken, dienen zur Herstellung einer Rastverbindung am Ende der Drehbewegung des Lautsprechers 4 bzw. dessen Lautsprecherkorbes 10 gegenüber dem Trägerelement 2, um den Bajonettverschluss, vorzugsweise lösbar, zu verriegeln.

Das Dichtelement 13 weist zwei konzentrische Dichtlippen 13 a, 13b auf, wobei die radial äußere Dichtlippe 13a der radial inneren Dichtlippe 13b axial übersteht. Das Dichtelement 13 ist als 2K-Dichtung ausgeführt, wobei die radial innere Dichtlippe 13b als vergleichsweise harte oder starre Dichtkomponente ausgeführt ist, während die radial äußere Dichtlippe 13a eine vergleichsweise weiche Dichtkomponente ist. An der Flanschrückseite 15b des korbseitigen Flansches 15 ist ein Axialsteg 30 als umlaufender Anlagekragen vorgesehener, an dem die radial äußere Dichtlippe 13a außenumfangsseitig anliegt bzw. an dem sich das Dichtelement 13 in Radialrichtung R abstützt.

Im Bereich des Anschlusssteckers 11 ist am Flansch 15 flanschrückseitig ein Federelement 31 mit einem zentralen Rastdom 32 für eine weitere Verrastung des Lautsprechers 4 mit dem Trägerelement 2 vorgesehen (Fig. 8).

Am Flansch 15 des Lautsprecherkorbs 10 auf der dem Öffnungsrand 16 der Aufnahmeöffnung 9 zugewandten Flanschrückseite 15b sind in Umfangsrichtung des korbseitigen Flansches 15 verlaufende, insbesondere kreisbogenförmige, Rampen (Startrampen) 33 vorgesehen. Die Rampen 33 erstreckt sich lediglich über einen begrenzten Kreisbogen oder Kreisbogenabschnitt, vorzugsweise mit einem Mittelpunktwinkel der Radien des Kreisbogens zwischen 10° und 30°, geeigneter Weise zwischen 15° und 20°.

Die Rampen 33 dienen zur Erzeugung einer Anpresskraft auf das Dichtelement 13 während der Drehbewegung im Zuge der Herstellung des Bajonettverschlusses zwischen dem Lautsprecher 4 bzw. dessen Lautsprecherkorb 10 und dem Trägerelement 2. Die jeweilige Rampe 33 ist im Bereich der Anlageschnittstelle 14 zwischen der trägerseitigen Aufnahmeöffnung 9 und dem Dichtelement 13 vorgesehen und befindet sich somit radial einwärts des Dichtelementes 13. Hierdurch ist die Funktion der Rampe 33 sichergestellt und auch die Abdichtfunktion des Dichtelementes zuverlässig gegeben. Zudem ist mittels der Rampen 33 die Montage des Lautsprechers 4 am Trägerelement 2 vereinfacht.

Während der Drehbewegung des Lautsprecherkorbes 10 gegenüber dem Trägerelement 2, insbesondere im Zuge der Herstellung des Bajonettverschlusses, bewirken die Rampen 33 im Bereich der mechanischen Anlage- oder Anschlussschnittstelle 14 eine Starthilfe, indem zunächst ein verringerter Dichtungsdruck bei Montagebeginn und im Zuge der weiteren Drehbewegung während des Fügevorgangs der bestimmungsgemäße Anpressdruck auf das Dichtelement 13 erzeugt wird.

Mit zunehmender Drehbewegung des Lautsprechers 4 bzw. dessen Korbes 10 gelangen die trägerseitige Fügekonturen 26 entlang der Einführ- oder Einlauframpen 33 zuverlässig unter oder hinter die korbseitigen Fügeelemente 25 bis zur Herstellung des Bajonettverschlusses inklusive der Arretierung bzw. Verriegelung mittels der Rastverbindung zwischen den trägerseitigen Rastelementen oder Rastzapfen 29 und den korbseitigen Rastmulden 27. Die jeweilige Rampe 33 ist hierzu dem korbseitigen Fügeelement 25 derart vorgelagert angeordnet, dass im Zuge der Drehbewegung des Lautsprecherkorbes 10 im Bereich der mechanischen Anlage- oder Anschlussschnittstelle zunächst ein verringerter Dichtungsdruck und im Zuge der weiteren Drehbewegung des Lautsprechers 4 bzw. des Lautsprecherkorbes 10 ein zunehmender Anpressdruck auf das Dichtelement 13 erzeugt wird.

Zur Vermeidung von sich im Nassraum am Lautsprecher 4 ansammelndem Wasser ist ein geeigneter Wasserablauf W unter Vermeidung einer Wannenbildung vorgesehen, in welcher sich Wasser sammeln könnte. Der Wasserablauf W ist geeigneter Weise an einem tiefsten Punkt P, dies bedeutet an einer in Z-Richtung des Fahrzeugs unteren Stelle der Anlageschnittstelle 14 der Montageanordnung zwischen dem Lautsprecherkorb 10 und dem Öffnungsrand 16 der trägerseitigen Aufnahmeöffnung 9 vorgesehen. Hierzu ist eine der Korböffnungen 24 als korbseitige Ausnehmung mit 24' bezeichnet, die sich über ein Kreissegment und in Radialrichtung geringfügig in die korbseitige Anlageschnittstelle 14 hinein erstreckt.

Im Bereich dieser Korböffnungen oder korbseitigen Ausnehmung 24' ist die radiale Breite der Flanschrückseite 15b kleiner als die radiale Breite der sich in Umfangsrichtung außerhalb dieses Bereichs erstreckenden Flanschrückseite 15b. Der korbseitige Flansch 15 geht an dieser Stelle im Bereich des tiefsten Punktes P direkt, dies bedeutet kanten- und stufenlos, in die korbseitigen Ausnehmung 24' über (Fig. 4).

Die Figuren 7 und 8 zeigen das Trägerelement 2 in verschiedenen perspektivischen Darstellungen, wobei Fig. 7 das Trägerelement 2 von der dem Lautsprecher 4 abgewandten Rückseite (Nassraumseite) und Fig. 8 das Trägerelement 2 von der dem Lautsprecher 4 zugewandten Anlage- oder Montageseite (Trockenraumseite) zeigt. In Fig. 7 sind die trägerseitigen Rastzapfen 29 an den als Radiallaschen ausgeführten Fügekonturen 26 des Trägerelementes 2 erkennbar.

Fig. 9 zeigt in einer Explosionsdarstellung einen Montagezustand während oder bei Beginn der Steckbewegung des Lautsprechers 4 bzw. dessen Korbes 10 in Axialrichtung A und entlang der (zentralen) Steck- und Dreh-Achse Z in die trägerseitige Aufnahmeöffnung 9.

Die Figuren 10 und 11 zeigen in perspektivischen Ansichten auf die Rückseite (Nassraumseite) bzw. auf die Vorderseite (Trockenraumseite) die Montageanordnung des Lautsprechers 4 bzw. dessen Korbes 10 auf oder an dem Trägerelement 2 bei hergestelltem Bajonettverschluss inklusive der Rastverbindung zwischen den korb- und trägerseitigen Rastelementen 27 bzw. 29.

**In** den Figuren 7 und 8 sind kreisbogenförmige Ausschnitte 34 zwischen den trägerseitigen Fügekonturen 26 erkennbar. **In** diese trägerseitigen Ausschnitte 34 greifen die korbseitigen Fügeelemente 25 der während der Steckbewegung im Zuge der Herstellung des Bajonettverschlusses ein. Dabei stellen die trägerseitigen Ausschnitte 34 unterschiedliche Kreisbogenlängen bereit, indem weitere Radialstreben oder -laschen 35, die innerhalb bestimmter Ausschnitte 34 in die trägerseitige Aufnahmeöffnung 9 hineinragen und an die Umfangswand 16 angeformt sind, verschieden große Kreissegmente der Ausschnitte 34 bilden. Dadurch ist für die Herstellung des Bajonettverschlusses während der Steckbewegung lediglich eine einzige bestimmungsgemäße oder mögliche Einsetzposition des jeweiligen korbseitigen Fügeelements 25 des Lautsprecherkorbes 10 in diese trägerseitigen Ausschnitte oder Ausnehmungen 34 gegeben.

In Fig. 8 ist im Bereich des Formteils 21 des Trägerelementes 2 eine sickenartige Rastmulde 37 mit einer (zentralen) Rastnut 38 erkennbar. Bei der Herstellung des Bajonettverschlusses nimmt die trägerseitige Rastmulde 37 das korbseitige Federelement 31 auf, wobei für eine zusätzliche Rastverbindung des Lautsprechers 4 bzw. dessen Korbes 10 der Rastdom 32 des korbseitigen Federelements 31 in die Rastnut 38 der trägerseitigen Rastmulde 37 einrastet.

Am tiefsten Punkt P, dies bedeutet an einer möglichst weit unten vorgesehenen Stelle oder Position des Trägerelementes 2, ist am Öffnungsrand 16 der trägerseitigen Aufnahmeöffnung 9 eine kreissegmentartige Aussparung 36 für den Wasserablauf W vorgesehen. Diese trägerseitige Aussparung 36 fluchtet mit der korbseitigen Ausnehmung 24', welche sich ebenfalls über ein Kreissegment und geeigneter Weise zumindest geringfügig radial in die Anlageschnittstelle 14 hinein erstreckt. In diesem Bereich der trägerseitigen Aussparung 36 ist die radiale Breite der Anlageschnittstelle 14 kleiner als die radiale Breite der sich in Umfangsrichtung außerhalb dieses Bereichs erstreckenden, ringförmigen Anlageschnittstelle 14. Mit anderen Worten ist in diesem Bereich der trägerseitigen Aussparung 36 die radiale Breite des Umfangsrandes 16 der trägerseitigen Aufnahmeöffnung 9 kleiner als die radiale Breite des sich außerhalb dieses Bereichs erstreckenden (Ring-)Abschnitts des trägerseitigen Umfangsrandes 16 der Aufnahmeöffnung 9.

Wie aus den Figuren 10 und 11 ersichtlich ist, fluchtet bei hergestellter Montageanordnung die radial innere Umfangsseite oder -fläche des Dichtelementes 13 bzw. deren radial inneren Dichtlippe 13b mit der trägerseitigen Aussparung 36 und mit der korbseitigen Ausnehmung 24' im Bereich des tiefsten Punktes P für die Bereitstellung des Wasserablaufs W. Dabei geht ein radial innerer kreissegmentartiger Umfangsbereich des am korbseitigen Flansch 14 angeordneten Dichtelementes 13 im Bereich der korbseitigen Ausnehmung 24' möglichst übergangs-, stufen- bzw. kantenlos und/oder flächig in die trägerseitige Aussparung 36 über.

Fig. 12 zeigt in einer Schnittdarstellung den Fügebereich mit der Rastverbindung zwischen einem der korbseitigen Fügeelemente 25 und der trägerseitig korrespondierenden Fügekontur 26 sowie die Anlage des Dichtelementes 13 an der mechanischen Anlageschnittstelle 14 zwischen dem montierten Lautsprecher 4 bzw. dessen Korb 10 und dem Trägerelement 2 bei hergestelltem Bajonettverschluss.

Durch die Ausgestaltung des Öffnungsrandes 16 der trägerseitigen Aufnahmeöffnung 9 und des korbseitigen Flansches 15 an dessen Flanschrückseite 15b, insbesondere mittels dort vorgesehener axialer Zentrierzapfen 39, die in den Figuren 5 und 9 vergleichsweise deutlich ersichtlich sind, erfolgt während der Herstellung des Bajonettverschlusses, insbesondere bei der Steckbewegung (Steckmontage) des Lautsprechers 4, eine Selbstzentrierung des Lausprechers 4 bzw. dessen Korbes 10 in der trägerseitigen Aufnahmeöffnung 9.

Die radial innere Dichtlippe 13b wirkt als radiales Dichtelement (in Radialdichtung R) und ebenfalls als Zentrierelement bei der (Steck-)Montage des Lautsprechers 4 bzw. dessen Lautsprecherkorbes 10 in die Aufnahmeöffnung 9 des Trägerelements 2, insbesondere im Bereich der Anlageschnittstelle 14. Die radial äußere, axial überstehende Dichtlippe 13a als im Vergleich zur radial inneren Dichtlippe 13b weiche Dichtkomponente wirkt als axiales Dichtelement (in Axialdichtung A) zur Abdichtung des Lautsprechers 4 gegen das Trägerelement 2 im Bereich der Anlageschnittstelle 14.

Zusammenfassend betrifft die Erfindung eine Montageanordnung eines Lautsprechers 4, insbesondere in einer Fahrzeugtür. Hierzu sind ein Trägerelement 2 mit einer Aufnahmeöffnung 9 für den Lautsprecher 4 und ein Lautsprecherkorb 10 mit einem Flansch 15 sowie ein Dichtelement 13 im Bereich einer mechanischen Anlageschnittstelle 14 zwischen dem Lautsprecherkorb 10 und dem Trägerelement 2 vorgesehen. Im Zuge der Montage durchgreift der Lautsprecherkorb 10 die trägerseitige Aufnahmeöffnung 14, und der korbseitige Flansch 15 liegt am Trägerelement 2 unter Zwischenlage des Dichtelementes 13 an. Zur Herstellung eines Bajonettverschlusses bzw. einer Steck-Dreh-Fügeverbindung der oder innerhalb der Montageanordnung weist der Lautsprecherkorb 10 eine Anzahl von, insbesondere an Korbstreben 23 des Lautsprecherkorbs 10 angeordneten, Fügeelementen 25 auf, die mit Fügekonturen 26 des Trägerelementes 2 korrespondieren.

Zusätzlich ist am korbseitigen Flansch 15 auf der der Anlageschnittstelle 14 zugewandten Flanschseite 15b mindestens eine, insbesondere in Umfangsrichtung des korbseitigen Flanschs 15 verlaufende, vorzugsweise kreisbogenförmige, Rampe 33 zur Erzeugung einer Anpresskraft auf das Dichtelement 13 vorgesehen. Weiter kann, insbesondere an einem tiefsten Punkt P der Anlageschnittstelle 14, zwischen dem Lautsprecherkorb 10 und der Anlageschnittstelle 14 der trägerseitigen Aufnahmeöffnung 9 ein, insbesondere wannenloser, Wasserablauf W vorgesehen sein. Ferner kann an einem Formteil 21 des Trägerelementes 2 eine Steckeraufnahme oder -durchführung 22 derart vorgesehen sein, dass - vorzugsweise nach dem Poka-Yoke-Prinzip - nur dann eine Steckkontaktierung eines externen Gegensteckers 11a mit einem korb- oder lautsprecherseitigen Anschlussstecker 11 ermöglicht ist, wenn der Lautsprecher 4 bzw. dessen Korb 10 in der trägerseitigen Aufnahmeöffnung 9 in einer bestimmungsgemäßen Soll-Position oder Soll-Lage (Soll-Endlage) einsitzt.

Die beanspruchte Erfindung ist nicht auf die vorstehend beschriebenen Ausführungsbeispiele beschränkt.

### Bezugszeichenliste

- 1: Türmodul
- 2: Trägerelement
- 3: Türmodulträgerplatte/-innenblech
- 4: Lautsprecher
- 5: Führungsschiene
- 6: Schienengleiter/Mitnehmer
- 7: Seilrolle
- 8: Zugseil
- 9: Aufnahmeöffnung
- 10: Lautsprecherkorb
- 11: Anschlussstecker
- 11a: (kabelseitiger) Gegenstecker
- 12: Anschlusskabel
- 13: Dichtelement/-ring
- 13a: äußere, weiche Dichtlippe
- 13b: innere, harte Dichtlippe
- 14: Anlage-/Anschlussschnittstelle
- 15: Flansch
- 15a: Flanschwand
- 15b: Flanschrückseite
- 16: Öffnungsrand
- 17: Korbboden
- 18: Permanentmagnet
- 19: Lautsprechermembran
- 20: Wandung
- 21: Formteil
- 22: Steckeraufnahme/-durchführung
- 23: Korb-/Wandstreben/-steg
- 24: Durchgangs-/Korböffnung
- 24': korbseitige Ausnehmung
- 25: (korbseitiges) Fügeelement/
- 26: (trägerseitige) Fügekontur/Radiallasche
- 27: Rastmulde/-kontur
- 28: Einlauframpe
- 29: Rastelement/-zapfen
- 30: Axialsteg/Anlagekragen
- 31: Federelement
- 32: Rastdom
- 33: Start-/Rampe
- 34: (trägerseitiger) Ausschnitt/ Ausnehmung
- 35: (trägerseitige) Radialstrebe/-lasche
- 36: (trägerseitige) Aussparung
- 37: Rastmulde
- 38: Rastnut
- 39: Zentrierzapfen

- A: Axialrichtung
- P: tiefster Punkt
- R: Radialrichtung
- W: Wasserablauf
- Z: Dreh-/Achse

## Patentansprüche

1. Montageanordnung eines Lautsprechers (4) in einem Kraftfahrzeug, aufweisend
- ein Trägerelement (2) mit einer von einem Öffnungsrand (16) umgebenen Aufnahmeöffnung (9) für den Lautsprecher (4),
- einen Lautsprecherkorb (10) mit einem ringförmigen Flansch (15) und mit Wandstreben (23) sowie mit einem Korbboden (17), und
- ein Dichtelement (13) im Bereich einer mechanischen Anlageschnittstelle (14) zwischen dem Lautsprecherkorb (10) und dem Öffnungsrand (16) der Aufnahmeöffnung (9),
- wobei der Lautsprecherkorb (10) im Zuge der Montage am Trägerelement (2) die trägerseitige Aufnahmeöffnung (9) durchgreift und der korbseitige Flansch (15) am Öffnungsrand (16) der Aufnahmeöffnung (14) unter Zwischenlage des Dichtelementes (13) anliegt,
- wobei der Lautsprecherkorb (10) eine Anzahl von Fügeelementen (25) aufweist, die mit Fügekonturen (26) des Trägerelementes (2) zur Herstellung eines Bajonettverschlusses korrespondieren,
- wobei am Flansch (15) des Lautsprecherkorbs (10) auf der dem Öffnungsrand (16) der trägerseitigen Aufnahmeöffnung (9) zugewandten Flanschseite (15b) mindestens eine in Umfangsrichtung des korbseitigen Flansches (15) verlaufende Rampe (33) vorgesehen ist, und
- wobei die jeweilige Rampe (33) dem zugeordneten Fügeelement (25) des Lautsprecherkorbs (10) derart vorgelagert ist, dass im Zuge einer Drehbewegung des Lautsprecherkorbes (10) gegenüber dem Trägerelement (2) im Bereich der Anlageschnittstelle (14) zunächst ein verringerter Dichtungsdruck und im Zuge der weiteren der Drehbewegung des Lautsprecherkorbes (10) während des Fügevorgangs ein zunehmender Anpressdruck auf das Dichtelement (13) erzeugt ist.

2. Montageanordnung nach Anspruch 1,
**dadurch gekennzeichnet,**
- **dass** der Lautsprecherkorb (10) topfförmig ausgebildet ist, wobei dessen Flansch (15) eine sich axial erstreckende Flanschwand (15a) ausgebildet, und wobei zwischen der Flanschwand (15a) und dem Korbboden (17) oder im Korbboden (17) eine Loch-Steg-Struktur mit sich unter Bildung der Korbstreben (23) in Umfangsrichtung des Lautsprecherkorbs (10) erstreckenden bogenförmigen bzw. langlochartigen Korb- oder Durchgangsöffnungen (24) vorgesehen sind, und/oder
- **dass** sich im Zuge der Montage des Lautsprechers (4) am Trägerelement (2) der korbseitige Flansch (15) mit dessen dem Korbboden (17) des Lautsprecherkorbes (10) zugewandten Flanschseite (15b) unter Zwischenlage des Dichtelementes (13) an den Öffnungsrand (16) der trägerseitigen Aufnahmeöffnung (9) anlegt.

3. Montageanordnung nach Anspruch 1 oder 2,
**dadurch gekennzeichnet,**
- **dass** das korbseitige Fügeelement (25) eine klauenartige Hakenstruktur aufweist, die im Zuge der Herstellung des Bajonettverschlusses die trägerseitige Fügekontur (26) übergreift, und/oder
- **dass** die trägerseitige Fügekontur (26) als in die trägerseitige Aufnahmeöffnung (14) ragende Radiallasche ausgebildet ist, die im Zuge der Herstellung des Bajonettverschlusses das korbseitige Fügeelement (25) hinter- oder untergreift.

4. Montageanordnung nach einem der Ansprüche 1 bis 3,
**dadurch gekennzeichnet,**
**dass** zwischen zumindest einer der korbseitigen Fügeelemente (25) und der korrespondierenden trägerseitigen Fügekontur (26) eine Rastverbindung (27, 29) ausgebildet ist, wenn der Bajonettverschluss zwischen dem Lautsprecherkorb (10) und dem Trägerelement (2) hergestellt ist bzw. wird.

5. Montageanordnung nach einem der Ansprüche 1 bis 4,
**dadurch gekennzeichnet,**
**dass** zumindest eines der korbseitigen Fügeelemente (25) eine Rastkontur (27) und die trägerseitige Fügekontur (26) ein korrespondierendes Rastelement (29) aufweist, welches im Zuge der Herstellung des Bajonettverschlusses zwischen dem Lautsprecherkorb (10) und dem Trägerelement (2) in die korbseitige Rastkontur (27) über eine Einlauframpe (28) eingreift.

6. Montageanordnung nach einem der Ansprüche 1 bis 5,
**dadurch gekennzeichnet,**
- **dass** zwischen den trägerseitigen Fügekonturen (25) kreisbogenförmige Ausschnitte (34) zur Aufnahme der korbseitigen Fügeelemente (25) während einer Steckbewegung im Zuge der Herstellung des Bajonettverschlusses zwischen dem Lautsprecherkorb (10) und dem Trägerelement (2) vorgesehen sind, und
- **dass** die trägerseitigen Ausschnitte (34) unterschiedliche Kreisbogenlängen oder Kreissegmente bereitstellen, so dass für die Herstellung des Bajonettverschlusses während der Steckbewegung lediglich eine mögliche Einsetzposition des Lautsprecherkorbes (10) in die trägerseitige Aufnahmeöffnung (9) gegeben ist.

7. Montageanordnung nach einem der Ansprüche 1 bis 6,
**dadurch gekennzeichnet,**
- **dass** das Dichtelement (13) als 2K-Dichtung ausgeführt ist, und/oder
- **dass** das Dichtelement (13) zwei konzentrische Dichtlippen (13a, 13b) aufweist, wobei eine der Dichtlippen (13a), insbesondere eine radial äußere Dichtlippe, der anderen Dichtlippe (13b) axial übersteht.

8. Montageanordnung nach einem der Ansprüche 1 bis 7,
**dadurch gekennzeichnet,**
**dass** die jeweilige Rampe (33) im Bereich der Anlageschnittstelle (14) zwischen der trägerseitigen Aufnahmeöffnung (9) und dem Dichtelement (13) vorgesehen ist.

9. Montageanordnung nach einem der Ansprüche 1 bis 8,
**dadurch gekennzeichnet,**
**dass** die jeweilige Rampe (33) in Richtung der Drehbewegung des Lautsprecherkorbes (10) axial abfallend ist.

10. Montageanordnung nach einem der Ansprüche 1 bis 9,
**dadurch gekennzeichnet,**
**dass** mit zunehmender Drehbewegung des Lautsprecherkorbes (10) die trägerseitige Fügekontur (26), insbesondere in Form einer Radial- oder Fügelasche, an der jeweiligen Rampe (33) entlanggeführt ist, um im Zuge der Fügeverbindung zur Herstellung des Bajonettverschlusses das korbseitige Fügeelement (25) unter Erzeugung des Anpressdrucks auf das Dichtelement (13) zu hintergreifen.

11. Montageanordnung nach einem der Ansprüche 1 bis 10,
**dadurch gekennzeichnet,**
- **dass** am korbseitigen Flansch (15) ein Anschlussstecker (11) des Lautsprechers (4) vorgesehen ist, und
- **dass** das Trägerelement (2) eine an den Anschlussstecker (11) angepassten Ausnehmung (22) aufweist, wobei als technische Vorkehrung für eine einen Montagefehler vermeidende Steckkontaktierung eines Gegensteckers (11a) mit dem lautsprecher- oder korbseitigen Anschlussstecker (11) dieser mit der trägerseitigen Ausnehmung (22) nur in einer Soll-Endlage des Lautsprecherkorbes (10) in der trägerseitigen Aufnahmeöffnung (9) fluchtet.

12. Montageanordnung nach einem der Ansprüche 1 bis 11,
**dadurch gekennzeichnet,**
- **dass** an einem tiefsten Punkt (P) der Anlageschnittstelle (14) zwischen dem Lautsprecherkorb (10) und dem Öffnungsrand (16) der trägerseitigen Aufnahmeöffnung (9) ein, insbesondere wannenloser, Wasserablauf (W) vorgesehen ist, und/oder
- **dass** an einem im Einbauzustand des Lautsprechers (4) oder des Lautsprecherkorbes (10) tiefsten Punkt (P) oder an einer vertikal möglichst weit unten vorgesehenen Stelle oder Position ein Kreissegment der Anlageschnittstelle (14) zwischen dem Lautsprecherkorb (10) und dem Öffnungsrand (16) der Aufnahmeöffnung (14) in Radialrichtung (R) reduziert ausgeführt ist, und/oder
- **dass** am Öffnungsrand (16) der trägerseitigen Aufnahmeöffnung (14) eine kreissegmentartige Aussparung (36) vorgesehen ist, und/oder
- **dass** am Flansch (15) des Lautsprecherkorbes (10) eine kreissegmentartige Ausnehmung (24') vorgesehen ist, und/oder
- **dass** die trägerseitige Aussparung (36) mit der Ausnehmung (24') am Flansch (15) des Lautsprecherkorbes (10) im Bereich der Anlageschnittstelle (14) fluchtet, und/oder
- **dass** ein radial innerer kreissegmentartiger Umfangsbereich des Dichtelementes (13) mit der trägerseitigen Aussparung (36) und/oder mit der Ausnehmung (24') am Flansch (15) des Lautsprecherkorbes (10) fluchtet.

13. Türmodul (1) einer Kraftfahrzeugtür, mit einer Montageanordnung nach einem der Ansprüche 1 bis 12.

## Claims

1. Mounting arrangement of a loudspeaker (4) in a motor vehicle, having
- a carrier element (2) with a receiving opening (9) for the loudspeaker (4) surrounded by an opening edge (16),
- a loudspeaker basket (10) with an annular flange (15) and with wall struts (23) and with a basket base (17), and
- a sealing element (13) in the region of a mechanical contact interface (14) between the loudspeaker basket (10) and the opening edge (16) of the receiving opening (9),
- wherein the loudspeaker basket (10) engages through the carrier-side receiving opening (9) in the course of the mounting on the carrier element (2), and the basket-side flange (15) bears against the opening edge (16) of the receiving opening (14) with the sealing element (13) interposed,
- wherein the loudspeaker basket (10) has a number of joining elements (25) which correspond with joining contours (26) of the carrier element (2) for producing a bayonet lock,
- wherein at least one ramp (33) running in the circumferential direction of the basket-side flange (15) is provided on the flange (15) of the loudspeaker basket (10) on the flange side (15b) facing the opening edge (16) of the carrier-side receiving opening (9), and
- wherein the respective ramp (33) is arranged upstream of the assigned joining element (25) of the loudspeaker basket (10) in such a way that, in the course of a rotational movement of the loudspeaker basket (10) with respect to the carrier element (2), firstly a reduced sealing pressure is generated in the region of the contact interface (14) and, in the course of the further rotational movement of the loudspeaker basket (10), an increasing contact pressure is generated on the sealing element (13) during the joining process.

2. Mounting arrangement according to Claim 1, **characterized**
- **in that** the loudspeaker basket (10) is of pot-shaped form, wherein the flange (15) thereof forms an axially extending flange wall (15a), and wherein a hole-web structure with arcuate or slot-like basket or passage openings (24) extending in the circumferential direction of the loudspeaker basket (10) to form the basket struts (23) is provided between the flange wall (15a) and the basket base (17) or in the basket base (17), and/or
- **in that**, in the course of the mounting of the loudspeaker (4) on the carrier element (2), the basket-side flange (15) bears with its flange side (15b) facing the basket base (17) of the loudspeaker basket (10), with the sealing element (13) interposed, against the opening edge (16) of the carrier-side receiving opening (9).

3. Mounting arrangement according to Claim 1 or 2, **characterized**
- **in that** the basket-side joining element (25) has a claw-like hook structure which, in the course of the establishing of the bayonet lock, engages over the carrier-side joining contour (26), and/or
- **in that** the carrier-side joining contour (26) is designed as a radial lug which projects into the carrier-side receiving opening (14) and engages behind or under the basket-side joining element (25) in the course of the establishing of the bayonet lock.

4. Mounting arrangement according to one of Claims 1 to 3,
**characterized**
**in that** a latching connection (27, 29) is formed between at least one of the basket-side joining elements (25) and the corresponding carrier-side joining contour (26) when the bayonet lock is or is being established between the loudspeaker basket (10) and the carrier element (2).

5. Mounting arrangement according to one of Claims 1 to 4,
**characterized**
**in that** at least one of the basket-side joining elements (25) has a latching contour (27) and the carrier-side joining contour (26) has a corresponding latching element (29) which engages in the basket-side latching contour (27) via an inlet ramp (28) in the course of the establishing of the bayonet lock between the loudspeaker basket (10) and the carrier element (2).

6. Mounting arrangement according to one of Claims 1 to 5,
**characterized**
- **in that** circularly arcuate cut-outs (34) for receiving the basket-side joining elements (25) during a plug-in movement during the course of the establishing of the bayonet lock between the loudspeaker basket (10) and the carrier element (2) are provided between the carrier-side joining contours (25), and
- **in that** the carrier-side cut-outs (34) provide different circular arc lengths or circular segments, such that only one possible insertion position of the loudspeaker basket (10) into the carrier-side receiving opening (9) is provided for the establishing of the bayonet lock during the plug-in movement.

7. Mounting arrangement according to one of Claims 1 to 6,
**characterized**
- **in that** the sealing element (13) is configured as a two-component seal, and/or
- **in that** the sealing element (13) has two concentric sealing lips (13a, 13b), wherein one of the sealing lips (13a), in particular a radially outer sealing lip, projects axially beyond the other sealing lip (13b).

8. Mounting arrangement according to one of Claims 1 to 7,
**characterized**
**in that** the respective ramp (33) is provided in the region of the contact interface (14) between the carrier-side receiving opening (9) and the sealing element (13).

9. Mounting arrangement according to one of Claims 1 to 8,
**characterized**
**in that** the respective ramp (33) slopes down axially in the direction of the rotational movement of the loudspeaker basket (10).

10. Mounting arrangement according to one of Claims 1 to 9,
**characterized**
**in that**, as the rotational movement of the loudspeaker basket (10) increases, the carrier-side joining contour (26), in particular in the form of a radial or joining lug, is guided along the respective ramp (33) in order, in the course of the joining connection for establishing the bayonet lock, to engage behind the basket-side joining element (25) while generating the contact pressure on the sealing element (13).

11. Mounting arrangement according to one of Claims 1 to 10,
**characterized**
- **in that** a connector plug (11) of the loudspeaker (4) is provided on the basket-side flange (15), and
- **in that** the carrier element (2) has a recess (22) adapted to the connector plug (11), wherein, as a technical provision for plug-in contacting of a mating plug (11a) with the loudspeaker-side or basket-side connector plug (11) which avoids a mounting error, said connector plug is aligned with the carrier-side recess (22) only in a target end position of the loudspeaker basket (10) in the carrier-side receiving opening (9).

12. Mounting arrangement according to one of Claims 1 to 11,
**characterized**
- **in that**, at a lowest point (P) of the contact interface (14) between the loudspeaker basket (10) and the opening edge (16) of the carrier-side receiving opening (9), a water drain (W), in particular a tub-free water drain (W), is provided, and/or
- **in that**, at a lowest point (P) in the installed state of the loudspeaker (4) or of the loudspeaker basket (10) or at a point or position provided vertically as far below as possible, a circular segment of the contact interface (14) between the loudspeaker basket (10) and the opening edge (16) of the receiving opening (14) is designed to be reduced in the radial direction (R), and/or
- **in that** a circular segment-like cut-out (36) is provided on the opening edge (16) of the carrier-side receiving opening (14), and/or
- **in that** a circular segment-like recess (24') is provided on the flange (15) of the loudspeaker basket (10), and/or
- **in that** the carrier-side cut-out (36) is aligned with the recess (24') on the flange (15) of the loudspeaker basket (10) in the region of the contact interface (14), and/or
- **in that** a radially inner circular segment-like circumferential region of the sealing element (13) is aligned with the carrier-side cut-out (36) and/or with the recess (24') on the flange (15) of the loudspeaker basket (10).

13. Door module (1) of a motor vehicle door, having a mounting arrangement according to one of Claims 1 to 12.

## Revendications

1. Ensemble de montage d'un haut-parleur (4) dans un véhicule à moteur, comportant
- un élément de support (2) avec une ouverture de réception (9) pour le haut-parleur (4) entourée d'un bord d'ouverture (16),
- un panier (10) de haut-parleur avec une bride annulaire (15) et avec des entretoises murales (23) ainsi qu'avec un fond (17) de panier, et
- un élément d'étanchéité (13) dans la zone d'une interface d'appui mécanique (14) entre le panier (10) de haut-parleur et le bord d'ouverture (16) de l'ouverture de réception (9),
- le panier (10) de haut-parleur s'engageant dans l'ouverture de réception (9) côté support dans le cadre du montage sur l'élément de support (2) et la bride (15) côté cage reposant sur le bord d'ouverture (16) de l'ouverture de réception (14) avec interposition de l'élément d'étanchéité (13),
- le panier (10) de haut-parleur présentant un certain nombre d'éléments d'assemblage (25) qui correspondent à des contours d'assemblage (26) de l'élément de support (2) pour réaliser une fermeture à baïonnette,
- au moins une rampe (33) s'étendant dans la direction périphérique de la bride (15) côté panier étant prévue sur la bride (15) du panier (10) de haut-parleur sur le côté de bride (15b) tourné vers le bord d'ouverture (16) de l'ouverture de réception (9) côté support, et
- la rampe respective (33) étant disposée en amont de l'élément d'assemblage (25) associé du panier (10) de haut-parleur de telle manière qu'une pression d'étanchéité réduite est d'abord générée dans la zone de l'interface d'appui (14) dans le cadre d'un mouvement de rotation du panier (10) de haut-parleur par rapport à l'élément de support (2), et une pression de contact croissante est générée sur l'élément d'étanchéité (13) pendant le processus d'assemblage dans le cadre de la poursuite du mouvement de rotation supplémentaire du panier (10) de haut-parleur.

2. Procédé selon la revendication 1,
**caractérisé en ce**
- **que** le panier (10) de haut-parleur présente une forme de pot, dont la bride (15) forme une paroi (15a) de bride s'étendant axialement, une structure à trou-entretoise avec des ouvertures de panier ou de passage (24) en forme d'arc ou de trou oblong s'étendant dans la direction périphérique du panier (10) de haut-parleur tout en formant les entretoises (23) de panier étant prévue entre la paroi (15a) de bride et le fond (17) de panier ou dans le fond (17) de panier, et/ou
- **que**, dans le cadre du montage du haut-parleur (4) sur l'élément de support (2), la bride (15) côté panier s'appuie par son côté (15b) de bride tourné vers le fond (17) de panier du panier (10) de haut-parleur sur le bord d'ouverture (16) de l'ouverture de réception (9) côté support tout en interposant l'élément d'étanchéité (13).

3. Ensemble de montage selon la revendication 1 ou 2, **caractérisé en ce**
- **que** l'élément d'assemblage (25) côté panier comporte une structure à crochet en forme de griffe qui, dans la cadre de la fabrication de la fermeture à baïonnette, recouvre le contour d'assemblage (26) côté support, et/ou
- **que** le contour d'assemblage (26) côté support est formé comme une languette radiale dépassant dans l'ouverture de réception (14) côté support, qui, dans le cadre de la fabrication de la fermeture à baïonnette, vient en prise par l'arrière ou sous l'élément d'assemblage (25) côté cage.

4. Ensemble de montage selon l'une des revendications 1 à 3,
**caractérisé en ce**
**qu'**une liaison par encliquetage (27, 29) est formée entre au moins un des éléments d'assemblage (25) côté panier et le contour d'assemblage (26) côté support correspondant lorsque la fermeture à baïonnette est réalisée entre le panier (10) de haut-parleur et l'élément de support (2).

5. Ensemble de montage selon l'une des revendications 1 à 4,
**caractérisé en ce**
**qu'**au moins un des éléments d'assemblage (25) côté panier comporte un contour d'encliquetage (27) et le contour d'assemblage (26) côté support comporte un élément d'encliquetage (29) correspondant, qui vient en prise avec le contour d'encliquetage (27) côté panier par une rampe d'entrée (28) dans le cadre de la réalisation de la fermeture à baïonnette entre le panier (10) de haut-parleur et l'élément de support (2).

6. Ensemble de montage selon l'une des revendications 1 à 5,
**caractérisé en ce**
- **que** des découpes (34) en forme d'arc de cercle destinées à recevoir les éléments d'assemblage (25) côté panier lors d'un mouvement d'enfichage sont prévues entre les contours d'assemblage (25) côté support dans le cadre de la réalisation de la fermeture à baïonnette entre le panier (10) de haut-parleur et l'élément de support (2), et
- **que** les découpes (34) côté support offrent des longueurs d'arc de cercle ou des segments de cercle différents, de telle sorte qu'une seule position d'insertion possible du panier (10) de haut-parleur dans l'ouverture de réception (9) côté support est prévue pour la réalisation de la fermeture à baïonnette pendant le mouvement d'enfichage.

7. Ensemble de montage selon l'une des revendications 1 à 6,
**caractérisé en ce**
- **que** l'élément d'étanchéité (13) est réalisé sous la forme d'un joint d'étanchéité à 2 composants, et/ou
- **que** l'élément d'étanchéité (13) comporte deux lèvres d'étanchéité (13a, 13b) concentriques, une des lèvres d'étanchéité (13a), en particulier une lèvre d'étanchéité radialement extérieure, faisant saillie axialement au-delà de l'autre lèvre d'étanchéité (13b).

8. Ensemble de montage selon l'une des revendications 1 à 7,
**caractérisé en ce**
**que** la rampe (33) respective est prévue dans la zone de l'interface d'appui (14) entre l'ouverture de réception (9) côté support et l'élément d'étanchéité (13).

9. Ensemble de montage selon l'une des revendications 1 à 8,
**caractérisé en ce**
**que** la rampe (33) respective est descendante axialement dans la direction du mouvement de rotation du panier (10) de haut-parleur.

10. Ensemble de montage selon l'une des revendications 1 à 9,
**caractérisé en ce**
**que**, à mesure que le mouvement de rotation du panier (10) de haut-parleur augmente, le contour d'assemblage (26) côté appui, en particulier en forme de languette radiale ou d'assemblage, est guidé le long de la rampe (33) respective pour venir en prise par l'arrière avec l'élément d'assemblage (25) côté panier tout en générant la pression de contact sur l'élément d'étanchéité (13) pour réaliser la fermeture à baïonnette dans le cadre de la liaison d'assemblage.

11. Ensemble de montage selon l'une des revendications 1 à 10,
**caractérisé en ce**
- **qu'**une fiche de connexion (11) du haut-parleur (4) est prévue sur la bride (15) côté panier, et
- **que** l'élément de support (2) comporte un creux (22) adapté à la fiche de connexion (11), la fiche de connexion (11) étant alignée avec le creux (22) côté support uniquement dans une position finale de consigne du panier (10) de haut-parleur dans l'ouverture de réception (9) côté support en tant que mesure technique pour la mise en contact par enfichage d'une fiche complémentaire (11a) avec ladite fiche de connexion côté haut-parleur ou côté panier.

12. Ensemble de montage selon l'une des revendications 1 à 11,
**caractérisé en ce**
- **qu'**une sortie d'eau (W), en particulier une sortie d'eau sans cuve, est prévue sur un point le plus bas (P) de l'interface d'appui (14) entre le panier (10) de haut-parleur et le bord d'ouverture (16) de l'ouverture de réception (9) côté support, et/ou
- **qu'**un segment de cercle de l'interface d'appui (14) entre le panier (10) de haut-parleur et le bord d'ouverture (16) de l'ouverture de réception (14) est réalisé de manière à être réduit dans la direction radiale (R) sur un point le plus bas (P) dans l'état monté du haut-parleur (4) ou du panier (10) de haut-parleur ou sur un emplacement ou une position situé(e) verticalement le plus bas possible, et/ou
- **qu'**un évidement (36) en forme de segment de cercle est prévu sur le bord d'ouverture (16) de l'ouverture de réception (14) côté support, et/ou
- **qu'**un creux (24') en forme de segment de cercle est prévu sur la bride (15) du panier (10) de haut-parleur, et/ou
- **que** l'évidement (36) côté support est aligné avec le creux (24') sur la bride (15) du panier (10) de haut-parleur dans la zone de l'interface d'appui (14), et/ou
- **qu'**une zone périphérique radialement intérieure, en forme de segment de cercle de l'élément d'étanchéité (13) est alignée avec l'évidement (36) côté support et/ou avec le creux (24') sur la bride (15) du panier (10) de haut-parleur

13. Module de portière (1) d'une portière de véhicule à moteur, avec un ensemble de montage selon l'une des revendications 1 à 12.
